# EUROPÄISCHE PATENTSCHRIFT

(11) **EP 2 268 995 B1**
(45) Veröffentlichungstag und Bekanntmachung des Hinweises auf die Patenterteilung: **04.01.2012**
(21) Anmeldenummer: 09731680.6
(22) Anmeldetag: 15.04.2009
(51) Int. Cl.: F41B 7/04

(54) **VORRICHTUNG ZUM ANHÄNGEN DES ANHÄNGEELEMENTS DES GUMMIBANDES EINER HARPUNE MIT GUMMIBAND AN DIE STANGE DER HARPUNE**
DEVICE FOR ATTACHING THE ATTACHMENT ELEMENT OF THE RUBBER BAND OF A HARPOON WITH A RUBBER BAND TO THE POLE OF THE HARPOON
DISPOSITIF POUR ACCROCHER L ÉLÉMENT D ACCROCHAGE DE LA BANDE EN CAOUTCHOUC D UN HARPON À BANDE EN CAOUTCHOUC À LA TIGE DU HARPON

(30) Priorität: 16.04.2008 IT BZ20080016
(43) Veröffentlichungstag der Anmeldung: 05.01.2011
(73) Patentinhaber: Brasolin, Fernando, 39018 Terlano (IT)
(72) Erfinder: Brasolin, Fernando, 39018 Terlano (IT)
(86) Internationale Anmeldenummer: PCT/IB2009/005263
(87) Internationale Veröffentlichungsnummer: WO 2009/127953

(56) Entgegenhaltungen:
- US-A- 2 896 604
- US-A- 3 340 642
- US-A- 4 843 687
- US-A- 5 823 172

## Beschreibung

Die Erfindung betrifft eine Vorrichtung zum Anhängen des Anhängeelements des Gummibandes einer Harpune mit Gummiband an die Stange der Harpune. Zu diesem Zweck muss das Gummiband der Harpune mit Gummiband gespannt werden.

Diese Art von Handlung dient dazu eine Harpune mit Gummiband zu laden. Die Durchführung der oben genannten Handlung mit den Händen stellt ein Problem dar, da die Benutzung der Händen auf die Festigkeit des Griffes Einfluss hat, insbesondere im Wasser wo doch die Hände nass sind. Darüber hinaus, bringt das Gummiband, um so mehr es gespannt wird, eine zunehmende Gegenkraft auf, die sich der Handlung des Ladens der Harpune mit Gummiband entgegensetzt und die im Falle von Harpunen mit Gummiband auch sehr groß sein kann, insbesondere bei Harpunen mit Gummiband die eine sehr lange Schussweite aufweisen.

US 2 896 604 zeigt eine Vorrichtung zum Anhängen des Anhängeelements des Gummibandes einer Harpune mit Gummiband an die Stange der Harpune, gemäß dem Obergriff des Anspruchs 1.

Die Aufgabe der vorliegenden Erfindung liegt daher in der Bereitstellung einer alternativen Vorrichtung zum Anhängen des Anhängeelements des Gummibandes einer Harpune mit Gummiband an die Stange der Harpune. Diese Aufgabe wird durch eine Vorrichtung der eingangs genannten Art gelöst, die die Merkmale aufweist, die in dem kennzeichnenden Teil des Anspruchs 1 angegeben sind.

Die erfindungsgemäße Vorrichtung beschränkt sich aber nicht nur auf das Spannen des Gummibandes und auf das Gewährleisten eines festen Griffes während des Ladens der Harpune mit Gummiband.

Sie ermöglicht, insbesondere durch das Vorhandensein der in nur einer einzigen Richtung wirkenden Verankerungsvorrichtung, die Verankerungsstelle der Vorrichtung auf der Stange der Harpune einfach zu verlagern. Es ist somit möglich, die Harpune mit Gummiband mit einer Anstrengung und einer Ermüdung zu laden, die kleiner sind als jene die bisher nötig waren, da man, dank der Tatsache dass die erfindungsgemäße Verankerungsvorrichtung in nur einer einzigen Richtung wirkt, die Bewegung zum Laden in zwei oder mehr Teilbewegungen aufteilen kann, wobei man zwischen der einen Teilbewegungen und der darauffolgenden ausruht, was besonders vorteilhaft ist wenn die vom Gummiband aufgebrachte Gegenkraft sehr groß ist und die Strecke zum Anhängen des Anhängeelements sehr lang ist (wie im Falle von Harpunen mit Gummiband geschieht, die eine lange Schussweite aufweisen).

Die erfindungsgemäße Vorrichtung, ist besonders zuverlässig. Das vorgesehene Paar Einspannelemente ermöglicht nämlich jenes selektives nur in einer einzigen Richtung wirkende Einspannen, das dem erfinderischen Gedanke der vorliegenden Erfindung zugrunde liegt.

Das in dem Anspruch 2 beanspruchte Merkmal, beansprucht ein Ausführungsbeispiel von dem Paar Einspannelemente, das in dem Anspruch 1 beansprucht wurde. Dieses Ausführungsbeispiel der Einspannelemente sieht ein Paar Einspannelemente vor, die durch Rotation in einer Richtung sich aneinander nähern, und daher die Stange zwischen sich einspannen, und durch Rotation in der entgegengesezten Richtung sich voneinander entfernen, und daher die Stange frei lassen. Um einen solchen Effekt zu erreichen, weisen die Elemente eine derartige krümme Oberfäche auf, dass eine Exzentrizität vorhanden ist.

Das in dem Anspruch 3 beanspruchte Merkmal, beansprucht eine mögliche Gestalt der eine krümme Oberfläche aufweisenden Elemente, die in dem Anspruch 2 beansprucht worden sind.

Falls die nur in einer einzigen Richtung wirkende Verankerungsvorrichtung, die für die erfindungsgemäße Vorrichtung vorgesehen ist, das in dem Anspruch 4 beanspruchte Merkmal aufweist, kann eine sogenannte selbsttätig selbstblockierende Wirkung erreicht werden, wobei damit gemeint wird, dass das Paar Einspannelemente stets dazu neigt sich selbsttätig in seine wirksame Stellung zu bewegen, in der die Verankerung stattfindet.

Das in dem Anspruch 5 beanspruchte Merkmal, ermöglicht es immer eine optimale und daher sichere Verankerung der Verankerungsvorrichtung auf der Stange zu haben. Dank der Verbindung des zweiten Rahmens an den eine krümme Oberfläche aufweisenden Elementen, erreicht man, aufgrund der Verformung des zweiten Rahmens einen zusätzlichen Hebeleffekt, sodass die von den eine krümme Oberfläche aufweisenden Elementen aufgebrachte Einspannkraft größer ist als jene die man ohne diese Verbindung haben würde. Die vom Gummiband auf der Vorrichtung aufgebrachte Gegenkraft wird fast gänzlich, mit Ausnahme der Reibungsverluste und der Verluste der Getriebe, an die eine krümme Oberfläche aufweisenden Elemente übertragen, sowohl um sie in die wirksame Stellung zu drehen als auch vor allem um sie in besagter wirksamen Stellung zu halten, was die Sicherheit erhöht, da dies die Gefahr den Griff auf der Stange zu verlieren weiter reduziert.

Das in dem Anspruch 6 beanspruchte Merkmal, beansprucht eine erste Ausführungsform der nur in einer einzigen Richtung wirkenden Verankerungsvorrichtung, die in dem Anspruch 5 beansprucht wurde.

Das in dem Anspruch 7 beanspruchte Merkmal, beansprucht ein Ausführungsbeispiel der Anhängemittel die sich auf die erste Ausführungsform der in dem Anspruch 6 beanspruchten Verankerungsvorrichtun beziehen.

Das in dem Anspruch 8 beanspruchte Merkmal, beansprucht eine zweite Ausführungsform der nur in einer einzigen Richtung wirkenden Verankerungsvorrichtung, die in dem Anspruch 5 beansprucht wurde.

Das in dem Anspruch 9 beanspruchte Merkmal, beansprucht ein Ausführungsbeispiel der Anhängemittel die sich auf die zweite Ausführungsform der in dem Anspruch 8 beanspruchten Verankerungsvorrichtung beziehen

Das in dem Anspruch 10 beanspruchte Merkmal, ermöglicht es eine sehr zuverlässige Ankopplung zwischen Anhängemittel und Anhängeelement zu haben, da die Anhängemittel derart in Berührung mit dem Anhängeelement stehen, dass sie es längs einer großen Fläche umgeben.

Das in dem Anspruch 11 beanspruchte Merkmal, ermöglicht es eine weitere Verbesserung der Zuverlässigkeit der Ankopplung zwischen Anhängemittel und Anhängeelement zu haben, da die vorgesehene weitere mittlere Nut als Führung dient, die das Gleiten der Vorrichtung längs der Stange stabilisiert.

Das in dem Anspruch 12 beanspruchte Merkmal, ermöglicht es die Zahl der Berührungsstellen zwischen der Oberfläche der eine krümme Oberfläche aufweisenden Elemente und der Stange zu erhöhen. Der Durchmesser der Stange liegt nämlich, dank der vorgesehenen ringförmigen Rille, auf jedem der eine krümme Oberfläche aufweisenden Elemente an zumindest zwei Stellen und nicht mehr nur an einer Stelle auf, wie in Abwesenheit der ringförmigen Rille der Fall wäre. Darüber hinaus verhindert die ringförmige Rille, dass sich die Vorrichtung während ihrer Arbeit von der Stange löst, d.h sich von der Stange entfernt, zum Beispiel weil der Benutzer einen Zug aufbringt der nicht genau parallel zur Stange liegt.

Das in dem Anspruch 13 beanspruchte Merkmal erleichtert das Anbringen bzw. das Abnehmen der erfindungsgemäßen Vorrichtung auf der bzw. von der Stange, da ohne diese vorgesehene Abschrägung eine größere Weite der voneinander weg Bewegung der eine krümme Oberfläche aufweisenden Elemente nötig wäre, um sich von der wirksamen Stellung in die unwirksame Stellung zu bringen, in der die Anbringung auf der bzw. das Abnehmen von der Stange geschieht, und auch die Drehung derselben, um diese Bewegung auszuführen, wäre daher größer.

Das in dem Anspruch 14 beanspruchte Merkmal, ermöglicht es eine optimale Verankerung zu erreichen, die mit jener vergleichbar ist, die man mit den eine krümme Oberfläche aufweisenden und mit der ringförmigen Rille versehenen Elementen erreichbar ist, wobei aber eine krümme Oberfläche aufweisende Elemente benutzt werden, die einfacher und günstiger herzustellen sind.

Weitere Vorteile und Merkmale der Erfindung werden deutlicher aus der folgenden Beschreibung von Ausführungsbeispielen der erfindungsgemäßen Vorrichtung hervorgehen, die aufgrund der beigelegten Zeichnungen rein beispielhaft und nicht in beschränkender Weise erläutert werden. In den Zeichnungen zeigen:
Figur 1 die Draufsicht auf eine erste Ausführungsform der erfindungsgemäßen Vorrichtung, unter der Voraussetzung dass sie auf der im wesentlichen horizontal liegenden Stange angebracht ist und mit der nur in einer einzigen Richtung wirkenden Verankerungsvorrichtung die sich in der wirksamen Stellung befindet,
Figur 2 die Ansicht von unten der Vorrichtung der Figur 1,
Figur 3 die Seitenansicht der Vorrichtung der Figur 1, wenn man darin von links nach rechts in der Blattebene schaut,
Figur 4 die Seitenansicht der Vorrichtung der Figur 1, wenn man darin von oben nach unten in der Blattebene schaut, wobei man die Vorrichtung etwas gegenüber der Horizontale geneigt hat um die Darstellung der Anhängemittel zu verbessern,
Figur 5 die gleiche Ansicht der Figur 2, aber mit der nur in einer einzgen Richtung wirkenden Verankerungsvorrichtung die sich in jener unwirksamen Stellung befindet, in der die erfindungsgemäße Vorrichtung auf der Stange angebracht bzw. von der Stange abgenommen werden kann,
die Figuren 6 und 6a zwei verschiedene Ausführungsformen der Einspannelemente,
die Figuren 7a-7d Ausführungsbeispiele der Einspannelemente die sich auf die beiden Ausführungsformen gemäß den Figuren 6 und 6a beziehen,
die Figuren 7e und 7f zwei weitere Ausführungsformen der Einspannelemente,
die Figuren 8a,8b,8c die Seitenansichten des Bereichs der Einspannelemente, wobei die Einspannelemente die Ausführungsformen der Figuren 7e und 7f aufweisen,
die Figuren 9a,9b,9c schematisch, in der Art der Figur 3, eine Seitenansicht des Ausschnitts des Bereichs der Anhängemittel in der Anfangsituation, in einer Zwischensituation und in der Endsituation der Handlung zum Anhängen des Anhängeelements an die Stange, zum Laden einer Harpune mit Gummiband mittels der Verwendung der erfindungsgemäßen Vorrichtung der Figur 1,
Figur 10 die Draufsicht die sich auf die Figur 9b bezieht,
Figur 11 die Draufsicht auf eine zweite Ausführungsform der erfindungsgemäßen Vorrichtung, unter der Voraussetzung dass sie auf der im wesentlichen horizontal liegenden Stange angebracht ist und mit der nur in einer einzigen Richtung wirkenden Verankerungsvorrichtung die sich in der wirksamen Stellung befindet,
Figur 12 die Seitenansicht der Vorrichtung der Figur 11, wenn man darin von links nach rechts in der Blattebene schaut,
Figur 13 die Seitenansicht der Vorrichtung der Figur 11, wenn man darin von oben nach unten in der Blattebene schaut, wobei man die Vorrichtung etwas gegenüber der Horizontale geneigt hat um die Darstellung der Anhängemittel zu verbessern,
Figur 14 eine Draufsicht auf ein Anhängeelement,
die Figuren 15a und 15b eine Seitenansicht und eine perspektivische Ansicht eines Ausschnitts des dritten Rahmens,
Figur 16 schematisch, in der Art der Figur 12, eine Seitenansicht des Ausschnitts des Bereichs der Anhängemittel,
die Figuren 17 und 17a bzw. die Figuren 18 und 18a schematisch eine Seitenansicht und eine Draufsicht bezüglich des Ausschnitts des Bereichs der Anhängemittel in der Anfangsituation bzw. in einer Zwischensituation der Handlung zum Anhängen des Anhängeelements an die Stange, zum Laden einer Harpune mit Gummiband mittels der Verwendung der erfindungsgemäßen Vorrichtung der Figur 11.

Die Figuren zeigen schematisch eine Vorrichtung zum Anhängen des Anhängeelements 12a des Gummibandes 12 einer Harpune mit Gummiband an die Stange 1 der Harpune. Dies geschieht insbesondere indem das Anhängeelement 12a in die Vertiefung 13 der Stange 1 eingedrückt wird.

Die Vorrichtung umfasst eine Verankerungsvorrichtung 2, die derart auf der Stange 1 der Harpune mit Gummiband anbringbar ist, dass sich die Stange 1 durch die Verankerungsvorrichtung hindurch erstreckt und sie 2 längs der Stange 1 gleitbar ist, Anhängemittel 6;6', zum Anhängen des Anhängelements 12a an die Vorrichtung und einen Handgriff 7;7'.

Die Verankerungsvorrichtung 2 wirkt in nur einer einzigen Richtung, d.h. derart dass sie längs der Stange 1 in der der Wirkungsrichtung der vom Gummiband 12 aufgebrachten Gegenkraft F entgegengesetzten Richtung gleiten kann, aber in der Wirkungsrichtung der elastischen Gegenkraft F nicht gleiten kann. Dies ermöglicht es, während des Ladens der Harpune mit Gummiband, die Vorrichtung auf der Stange 1 zu verankern, wie noch später erläutert wird. Um von aussen die notwendige Zugkraft zum Spannen des Gummibandes 12 aufzubringen, ist der Handgriff 7;7' vorgesehen.

Wie insbesondere zum Beispiel aus den Figuren 1 und 2, die sich auf eine erste Ausführungsform der erfindungsgemäßen Vorrichtung beziehen, sowie aus den Figuren 11 und 13 die sich auf eine zweite Ausführungsform der erfindungsgemäßen Vorrichtung beziehen, klar hervorgeht, umfasst die nur in einer einzigen Richtung wirkende Verankerungsvorrichtung 2 ein Paar Einspannelemente 3, die seitlich aneinander angeordnet aber nicht miteinander in Berührung stehend gelagert sind. Diese Einspannelemente 3 sind von einer wirksamen Stellung, in der sie 3 die Stange 1 zwischen sich einspannen und die in den Figuren 1 und 11 dargestellt sind, in eine Mehrzahl von unwirksamen Stellungen, in denen sie 3 die Stange 1 nicht berühren, und umgekehrt, bewegbar. Alle Stellungen die nicht mit der wirksamen Stellung übereinstimmen sind praktisch unwirksame Stellungen. Eine besondere unwirksame Stellung ist jene, die in Figur 5 dargestellt ist, in der die erfindungsgemäße Vorrichtung auf der Stange 1 angebracht bzw. von ihr 1 abgenommen werden kann, wie weiter unten noch erläutert wird.

Wenn sich die nur in einer einzigen Richtung wirkende Verankerungsvorrichtung 2 in ihrer wirksamen Stellung befindet, ist sie längs der Stange 1 in der Wirkungsrichtung der elastischen Gegenkraft F die das Gummiband 12 aufbringt nicht gleitbar. In dieser Stellung erfolgt das Einspannen der Stange 1, dadurch dass in dieser Stellung die gegenseitige Entfernung der Einspannelemente 3 ihren kleinsten Wert h2 beträgt, der in den Figuren 1 e 11 dargestellt ist. In jeder unwirksamen Stellung wird diese gegenseitige Entfernung größer als dieser Minimalwert h2 sein. Der maximale Wert der gegenseitigen Entfernung wurde mit h1 dargestellt und wird in der unwirksamen Stellung erreicht, die zum Beispiel in Figur 5 dargestellt ist und in der man die Vorrichtung auf der Stange 1 anbrigen oder von ihr abnehmen kann. Um all dies jeweils zu ermöglichen, nähern sich aneinander bzw. entfernen sich voneinander die Einspannelemente 3.

Die Einspannelemente 3 können zweckmäßigerweise aus einem Paar eine krümme Oberfläche aufweisenden Elemente 3 bestehen, die in drehbarerweise, um jeweilige Drehachsen A herum und von besagter wirksamen Stellung in besagte Mehrzahl von unwirksamen Stellungen und umgekehrt, gelagert sind. In dem Übergang von einer Stellung in die andere drehen sich die eine krümme Oberfläche aufweisenden Elemente 3 immer gleichzeitig, jedes um der eigenen Drehachse A herum, aber jedes gegenläufig gegenüber dem anderen.

Um solche eine krümme Oberfläche aufweisenden Elemente 3 herzustellen, können kreisförmige Scheiben vorgesehen sein, von denen jede eine Drehachse A besitzt, die nicht fluchtend mit dem geometrischen Mittelpunkt der Scheibe angeordnet ist, wie dies in den Figuren dargestellt ist, in denen mit a und b jeweils der größte und der kleinste Halbmesser angegeben worden sind, die auf dem gleichen Durchmesser angeordnet sind. Alternativ dazu ist es auch denkbar, dass die Elemente 3 Scheiben mit elliptischer Gestalt oder einer anderen Gestalt mit variablem Halbmesser sind.

Mit 4 wurden Zugfedern angegeben. Die Federkraft dieser Zugfedern 4 neigt dazu, die eine krümme Oberfläche aufweisenden Elemente 3 in ihre wirksame Stellung zu drehen. Das Vorhandensein dieser Zugfedern 4 ermöglicht es, eine selbsttätige selbsteinspannende Wirkung der nur in einer einzigen Richtung wirkenden Verankerungsvorrichtung 2 zu haben, d.h in Abwesenheit anderer Kräfte, wie zum Beispiel der Gegenkraft F oder der von aussen aufgebrachten Zugkraft zum Spannen des Gummibandes 12, neigt die erfindunsgemäße Vorrichtung zur selbstätigen Verankerung auf der Stange 1.

Die nur in einer einzigen Richtung wirkende Verankerungsvorrichtung 2 umfasst auch Anschlagmittel 5, die zum Beispiel in den Figuren 1 und 11 ersichtlich sind. Sie verhindern, dass die eine krümme Oberfläche aufweisenden Elemente 3 sich, bei ihrer Drehung von einer unwirksamen Stellung in die wirksame Stellung, über die wirksame Stellung hinaus drehen.

Die nur in einer einzigen Richtung wirkende Verankerungsvorrichtung 2 umfasst einen ersten Rahmen 2a, einen zweiten Rahmen 2b und einen dritten Rahmen 2c;2c,2c'. Auf dem ersten Rahmen 2a, sind die eine krümme Oberfläche aufweisenden Elemente 3 gelagert, während auf dem dritten Rahmen 2c;2c,2c' der Handgriff 7;7' angeordnet ist. Dieser Handgriff 7;7' ist doppelt ausgebildet, damit man das Gummiband 12 mit beiden Händen ziehen kann.

Der zweite Rahmen 2b ist, zur Anpassung an der Größe der von den eine krümme Oberfläche aufweisenden Elementen 3 durchgeführten Drehungen, verformbar. Er 2b ist ferner an einem Ende in drehbarerweise, um eine Drehachse C herum die parallel zur Drehebene des jeweiligen eine krümme Oberfläche aufweisenden Element 3 liegt, an den eine krümme Oberfläche aufweisenden Elemente 3 verbunden und an dem anderen Ende in drehbarerweise, um eine weitere Drehachse E herum die senkrecht zur Drehachse C liegt, an dem dritten Rahmen 2c;2c' verbunden.

Etwas mehr im Einzelnen, weist der zweite Rahmen 2b, gemäß einer ersten Ausführungsform der nur in einer einzigen Richtung wirkenden Verankerungsvorrichtung 2, pro eine krümme Oberfläche aufweisendes Element 3 einen ersten Arm 9 und einen zweiten Arm 10 auf.

Der erste Arm 9 ist in drehbarerweise, um die Drehachse C herum, an dem eine krümme Oberfläche aufweisenden Element 3 verbunden. Dies kann zum Beispiel mittels ein Verbindungselement 8 wie jenes das in den Figuren 1-5 dargestellt ist, geschehen, in denen ein Zapfen dargestellt ist, dessen Achse die Drehachse C darstellt und auf dem der erste Arm 9 angelenkt ist.

Der zweite Arm 10 ist an seinem einem ersten Ende in drehbarerweise, um eine Drehachse D herum die senkrecht zur Drehachse C und daher parallel zur Drehachse E liegt, an dem ersten Arm 9 verbunden und an seinem anderen Ende in drehbarerweise, um die Drehachse E herum, an dem dritten Rahmen 2c verbunden.

Auf dem dritten Rahmen 2c sind auch in drehbarerweise, um die Drehachse B herum, die quer zur Stange 1 liegt, die Anhängemittel 6 angeordnet. Die Anhängemittel 6 können zum Beispiel aus einem Paar Stangen mit Doppelhaken bestehen, die in drehbarerweise, um die Drehachse B herum, von einer angehobenen nicht wirksamen Stellung in eine abgesenkte wirksame Stellung, in der sie 6 die Verbindungsblöcke formschlüssig ergreifen, die das Gummiband 12 und das Anhängeelement 12a verbinden, auf dem dritten Rahmen 2c gelagert sind. Ein solches Anhängeelement 12a ist in bekannter Weise ausgebildet und ist zum Beispiel in den Figuren 9a-9c und 10 ersichtlich. Die Drehachse B stimmt mit der Längsachse des Abschnitts des dritten Rahmnes 2c auf dem die Stangen mit Doppelhaken gelagert sind überein.

Auch gemäß einer zweiten Ausführungsform der nur in einer einzigen Richtung wirkenden Verankerungsvrrichtung 2, auf die sich insbesondere die Figuren 11-18a beziehen, weist der zweite Rahmen 2b einen ersten Arm 9 und einen zweiten Arm 10 auf.

Wie bei der ersten Ausführungsform, ist der erste Arm 9 in drehbarerweise, um die Drehachse C herum, an dem jeweiligen eine krümme Oberfläche aufweisenden Element 3 verbunden. Dies kann wiederum zum Beispiel durch den Verbindungselement 8 geschehen das mit Bezug auf die erste Ausführungsform zuvor beschrieben wurde. In gleicher Weise wie bei der ersten Ausführungsform kann auch in dieser zweiten Ausführungsform der zweite Arm 10 an seinem einen ersten Ende in drehbarerweise, um die Drehachse D herum die senkrecht zur Drehachse C liegt, an dem ersten Arm 9 verbunden sein.

Anders wie bei der ersten Ausführungsform, ist in dieser zweiten Ausführungsform der zweite Arm 10 an seinem anderen Ende in drehbarerweise, um die Drehachse E herum, an einem Teil 2c' des dritten Rahmens verbunden. Dieser Teil 2c' ist seinerseits in drehbarerweise, um eine Drehachse G herum, an dem übrigen Teil des dritten Rahmens 2c verbunden auf dem der Handgriff 7' angeordnet ist. Die Drehachse G liegt quer zur Stange 1.

In der Figur 14 ist ein Gummiband 12 mit zugehörigem Anhängeelement 12a dargestellt. Eine solche Anordnung ist bekannt und sie unterscheidet sich von jener die sich auf die erste Ausführungsform bezieht, dadurch dass zwischen dem Gummiband 12 und dem eigentlichen Anhängeelement 12a Zugstäbe 15 vorhanden sind. Diese Zugstäbe 15 sind an einem Ende über die Verbindungsblöcke an dem Gummiband 12 und an dem anderen Ende über ihre Köpfe 16 an dem Anhängeelement 12a verbunden. Die Anhängemittel 6' können, wie insbesondere aus den Figuren 15a und 15b hervorgeht, aus einem Paar Nuten 6'a bestehen, die in dem dritten Rahmen 2c auf dessen zur Stange 1 gewandten Seite eingebracht sind. In der wirksamen Stellung der Anhängemittel 6', die durch die Drehung des dritten Rahmens 2c um die Drehachse C herum, insbesondere durch das Absenken des Rahmens 2c erreicht wird, erstrecken sich die zwei Nuten 6'a parallel zur Stange 1 und sie nehmen formschlüssig die Zugstäbe 15 des Anhängeelement 12a, insbesondere die Köpfe 16 der Zugstäbe 15, auf. Die in dieser zweiten Ausführungsform der Vorrichtung vorgesehene Drehmöglichkeit des einen Teiles des dritten Rahmens 2c um die Drehachse G herum, erleichtert dabei die Positionierung der Nuten 6'a auf den Zugstäben 15 des Anhängeelements 12a. Während des Gleitens längs der Stange 1 ist diese Drehmöglichkeit stattdessen weder nützlich noch schädlich und sie ist insbesondere nicht schädlich, weil die von den Zugstäben 15 aufgebrachte Gegenkraft F eine solche etwaige Drehung ummöglich macht. Der Handgriff 7', der wie in der ersten Ausführungsform doppelt ausgebildet ist, ist zweckmäßiger Weise gegenüber der Drehachse G gebogen. Diese gebogene Gestalt ermöglicht es den Griff der Hand zu verbessern, indem ein ergonomischer Griff entsteht und die Muskelarbeit erleichtert wird. Darüber hinaus ist es dadurch möglich, die Vorrichtung am Ende des Ladens, also in der am meisten anstrengender Situation in der der Gewinn von auch nur einer kleinen zusätzlichen Bewegungsmöglichkeit zum weiteren Ziehen entscheidend sein kann, noch näher an die Brust zu bringen. Die Drehachse G stimmt mit der Längsachse des Teils des dritten Rahmens 2c auf dem der Handgriff 7' angeordnet ist überein.

Die Köpfe 16 der Zugstäbe 15 sind, wie aus der Figur 14 hervorgeht, an dem Anhängeelement 12a angelenkt und sie weisen jeweils eine Anlagefläche 16a.

Wie aus den Figuren 15a und 15b hervorgeht, weisen die Nuten 6'a in der Eindringungsrichtung der Zugstäbe 15 einen ersten und einen zweiten Abschnitt mit unterschiedlichem Querschnitt. Da der Querschnitt des ersten Abschnitts größer als der Querschnitt des zweiten Abschnitts ist, entsteht eine Anlagefläche, die als Anschlag 6'c für die entsprechende Anlagefläche 16a des Kopfes 16 des jeweiligen Zugstabes 15 das in der Nut 6'a eingesetzt ist dient. Diese Situation, in der man eine optimale formschlüssige Ankoppelung hat und in der es möglcih ist die Zugkraft aufzubringen damit die erfindungsgemäße Vorrichtung längs der Stange 1 gleitet, ist in Figur 18 ersichtlich.

Schließlich kann zwischen den Nuten 6'a eine mittlere Nut 6'b vorgesehen sein, in der die Stange 1 gleitbar aufnehmbar ist. Diese Nut 6'b gewährleistet eine sichere Führung beim Gleiten. Um eine optimale Absenkung des dritten Rahmens 2c ohne diese mittlere Nut 6'b zu gestatten, müßte man jedenfalls einen passenden Freiraum in diesem Bereich vorsehen, um den Durchgang der Stange 1 nicht zu behindern.

Im folgenden bezieht man sich wieder auf beide zuvor erläuterten Ausführungsformen der nur in einer einzigen Richtung wirkenden Verankerungsvorrichtung 2.

Um die eine krümme Oberfläche aufweisenden Elemente 3 von ihrer wirksamen Stellung in eine ihrer unwirksamen Stellungen zu drehen, müssen sie 3 gegen die Federkraft der Zugfedern 4 gedreht werden. Zu diesem Zweck wird der Benutzer mit der Hand auf die Öffnungshebeln 11 einwirken, die mit den eine krümme Oberfläche aufweisenden Elementen 3 verbunden sind, und sie von der in der Figur 1 sowie 11 dargestellten Stellung in die in der Figur 5 dargestellte Stellung bringen. Dies bringt eine entsprechende Drehung der eine krümme Oberfläche aufweisenden und auf dem Rahmen 2a gelagerten Elemente 3 mit sich. Die eine krümme Oberfläche aufweisenden Elemente 3 sind aber auch mit dem zweiten Rahmen 2b verbunden, sodass die Vorrichtung, ausgehend von der Gestalt in Figur 1 sowie 11, die in Figur 5 dargestellte Gestalt einnimmt, in der sich die eine krümme Oberfläche aufweisenden Elemente 3 in einer unwirksamen Stellung befinden. Durch diese Drehung und infolge der Exzentrizität der eine krümme Oberfläche aufweisenden Elemente 3 (man siehe die Halbmesser a und b) beträgt die gegenseitige Entfernung der eine krümme Oberfläche aufweisenden Elemente 3 einen Wert, zum Beispiel h1, der größer als h2 ist, d.h. die eine krümme Oberfläche aufweisenden Elemente 3 haben sich voneinader entfernt und spannen nicht mehr die Stange 1 zwischen sich ein. Der Wert h1 wird selbsverständlich größer als der Durchmesser der Stange 1 sein. Sobald die äussere Wirkung auf die Öffnungshebeln 11 seitens des Benutzer aufhört, nimmt die Vorrichtung unter der Wirkung der Zugfedern 4 ihre in den Figuren 1 sowie 11 dargestellte Gestalt wieder ein, in der die eine krümme Oberfläche aufweisenden Elemente 3 sich wieder aneinander angenähert haben, sich in ihrer wirksamen Stellung befinden und die Stange 1 zwischen sich einspannen, wobei dadurch die erfindungsgemäße Vorrichtung an dieselbe verankert wird.

In den Figuren 6 und 6a wurden zwei besondere Ausführungsformen der eine krümme Oberfläche aufweisenden Elemente 3 dargestellt. Beide Ausführungsformen sehen das Vorhandensein einer ringförmigen Rille 3a vor, die eine unterschiedliche Gestalt gemäß den unterschiedlichen dargestellten Ausführungsbeispielen besitzt, die in den Figuren 7a-7d dargestellt sind, aber im Fall der zweiten Ausführungsform, die in der Figur 6a dargestellt ist, ist zusätzlich die Abtragung eines kleinen Stückes Material von dem Rand der ringförmigen Rille 3a vorgesehen, wodurch eine Abschrägung 3b gebildet wird. Das Vorhandensein der ringförmigen Rille 3a ermöglicht es, die Zahl der Berührungsstellen zwischen der Stange 1 und den zwei eine krümme Oberfläche aufweisenden Elementen 3, zu erhöhen, insbesondere auf vier zu erhöhen, während die Abschrägung 3b das Einsetzen der Stange 1 zwischen den eine krümme Oberfläche aufweisenden Elementen 3 erleichtert (siehe Figur 5) und das Nahehalten der eine krümme Oberfläche aufweisenden Elemente 3 und die Reduzierung der Größe der damit verbundenen Drehungen ermöglicht, die notwendig sind um von der unwirksamen Stellung in die wirksame Stellung überzugehen, wie dies im Folgenden noch erläutert wird.

Da das Fräsen einer ringförmigen Rille 3a die Herstellungskosten erhöht, kann alternativ dazu vorgesehen sein ein eine krümme Oberfläche aufweisendes Element 3 das keine ringförmige Rille 3a besitzt abzuschrägen und ein eine krümme Oberfläche aufweisendes Element 3 erreichen wie jenes das in den Figuren 7e und 8a dargestellte ist. Diese Lösung drückt die Stange 1 gegen den ersten Rahmen 2a und verbessert damit die Verankerung der Verankerungsvorrichtung 2 auf der Stange 1 gegenüber der Verankerung die bei eine krümme Oberfläche aufweisenden Elementen 3 stattfinden würde die keine rinförmige Rille 3a besitzen, wie jene die in den Figuren 7f una 8b dargestellt sind. Andererseits sind letztere, eine krümme Oberfläche aufweisenden Elemente 3, d.h. jene die in Figur 7f dargestellt sind, jene die am leichtesten und günstigsten herzustellen sind, sodass auch die Ausführungsform die in Figur 8c dargestellt ist interessant ist. In dieser Ausführungsform bilden der erste Rahmen 2a, und infolgedessen auch der Rahmen 2c, einen Winkel, sodass die jeweiligen Drehachsen A dieser eine krümme Oberfläche aufweisenden Elemente 3 nicht zueinander parallel liegen. Auf dieser Weise wird eine Situation geschaffen die praktisch der der Figur 8a entspricht.

Im Folgenden wird die Funktionsweise der erfindungsgemäßen Vorrichtung aufgrund ihrer Verwendung um ein Harpune mit Gummiband zu laden erläutert.

Die wesentlichen Bestandteile einer Harpune mit Gummiband sind in besonders schematischer Weise in den Figuren dargestellt. Sie sind das Gummiband 12, das Anhängeelement 12a des Gummibandes 12, die Vertiefung 13 der Stange 1, in der das Anhängeelement 12a angehängt wird, und die Blockierungmittel 14 die die Stange 1 blockieren und verhindern dass die vom Gummiband 12 aufgebrachte Gegenkraft F die Stange 1 wirft.

Die erfindungsgemässe Vorrichtung wird verwendet, um das Gummiband 12 zu spannen und um die Gegenkraft F die vom Gummiband 12 aufgebracht wird zu besiegen und um das Anhängeelement 12a an die Stange 1 anzuhängen indem es in die Vertiefung 13 derselben eingedrückt wird.

Als erstes muß man die Vorrichtung auf der Stange 1 anbrigen. Zu diesem Zweck wird der Benutzer mit der Hand auf die Öffnungshebeln 11 einwirken, um die eine krümme Oberfläche aufweisenden Elemente 3 von ihrer wirksamen Stellung, in der sie sich infolge der Wirkung der Zugfeder 4 befinden, in ihre in Figur 5 dargestellten unwirksamen Stellung zu drehen. Nachdem man die Stange 1 zwischen den eine krümme Oberfläche aufweisenden Elementen 3 angeordnet hat, wird der Benutzer die Öffnungshebel 11 wieder frei lassen. Die Stange 1 wird gleich zwischen den eine krümme Oberfläche aufweisenden Elementen 3 eingespannt, da diese 3 unter der Wirkung der Zugfedern 4 wieder ihre wirksame Stellung einnehmen werden, die zum Beispiel in den Figuren 1 und 11 dargestellt ist.

Falls die eine krümme Oberfläche aufweisenden Elementen 3 die ringförmige Rille 3a und die Abschrägung 3b aufweisen sollten, wird man die Vorrichtung zwischen den eine krümme Oberfläche aufweisenden Elementen 3 gerade im Bereich dieser Abschrägungen 3b einsetzen, da im Bereich dieser das Einsetzen einfacher ist. Auf dieser Weise kann der Wert h1 der gegenseitigen Entfernung der beiden eine krümme Oberfläche aufweisenden Elemente 3 möglichst klein gehalten werden und eine Größe aufweisen, die mit jener des Durchmessers der Stange 1 vergleichbar ist.

Anschließend wird das Anhängeelement 12a an die Anhängemittel 6,6' angehängt.

Bezüglich der ersten Ausführungsform der nur in einer einzigen Richtung wirkenden Verankerungsvorrichtung 2, die insbesondere in den Figuren 1-4 dargestellt ist, geschieht dies indem die Anhängemittel 6, durch Drehung derselben um die Drehachse B herum, angehoben und dann auf das Anhängeelement 12a abgesenkt werden und dann die Vorrichtung längs der Stange 1 zur Vertiefung 13 hin veschoben wird, wie in den Figuren 9a und 9b dargestellt ist. Bezüglich der zweiten Ausführungsform der nur in einer einzigen Richtung wirkenden Verankerungsvorrichtung 2, die insbesondere in den Figuren 11-13 dargestellt ist, geschieht dies indem die Anhängemittel 6', durch Drehung des dritten Rahmens 2c um die Drehachse C herum, angehoben und dann auf das Anhängeelement 12a abgesenkt werden und dann die Vorrichtung längs der Stange 1 zur Vertiefung 13 hin veschoben wird, wie in den Figuren 16-17a dargestellt ist.

Indem der Benutzer, je nachdem welche Ausführungsform verwendet wird, den Handgriff 7 oder 7' ergreift, kann er nun kräftig das Gummiband 12 ziehen und das Anhängeelement 12a immer mehr an die Vertiefung 13. annähern. Dabei verhindert die nur in einer einzigen Richtung wirkende Verankerungsvorrichtung 2 das Gleiten der Vorrichtung längs der Stange 1 nicht, da das Gleiten in der der Wirkungsrichtung der vom zunehmend gespannten Gummiband 12 aufgebrachten Gegenkraft F entgegen gesetzten Richtung erfolgt. Infolge der Zugkraft, die vom Benutzer aufgebracht wird, nimmt nämlich die nur in einer einzigen Richtung wirkende Verankerungsvorrichtung 2 irgendeine unwirksamen Zwischenstellung ein, die zwischen der wirksamen Stellung und der in Figur 5 dargestellten unwirksamen Stellung liegt, sodass das Gleiten erlaubt ist. Falls der Benutzer nicht in der Lage sein sollte, mit einer einzigen Ziehhandlung das Anhängeelement 12a in die Vertiefung 13 zu bringen, kann er während des Ladens gemütlich ausruhen, ohne dass dadurch das Gummiband 12 seine bis dahin gespeicherte Spannung verliert. Dabei wird sich nämlich die erfindungsgemäße Vorrichtung, insbesondere die nur in einer einzigen Richtung wirkende Verankerungsvorrichtung 2, gleich in ihre wirksame Stellung zurückbewegen und ein Gleiten der Vorrichtung längs der Stange 1 in der Richtung in der die vom gespannten Gummiband 12 aufgebrachten Gegenkraft F wirkt verhindern. Mit anderen Wörter ausgedrückt, verankert sich die erfindungsgemäße Vorrichtung gleich und selbsttätig auf der Stange 1, sobald die Zugkraft ausbleibt.

Nachdem man mit einer oder mehreren Bewegungen das Gummiband 12 maximal gespannt hat und das Anhängeelement 12a in der Nähe der Vertiefung 13 gebracht hat, wird der Benutzer das Anhängeelement 12a in die Vertiefung 13 eindrücken, so wie zum Beispiel in der Figur 9c dargestellt ist, die sich auf die erste Ausführungsform bezieht aber es ist selbstverständlich das das Gleiche auch für die zweite Ausführungsform gilt. Danach werden die Anhängemittel 6;6' wieder in Ihre angehobene unwirksamen Stellung gebracht.

Um das Laden zu beenden, muss man lediglich die erfindungsgemäße Vorrichtung von der Stange 1 abnehmen. Um dies zu tun wird der Benutzer ein letztes Mal auf die Öffnungshebeln 11 einwirken, um die eine krümme Oberfläche aufweisenden Elemente 3 in die unwirksame Stellung zu bringen in der die eine krümme Oberfläche aufweisenden Elemente 3 ihre größte gegenseitige Entfernung h1 aufweisen, man siehe Figur 5. Nun kann ohne Schwierigkeiten die Vorrichtung von der Stange 1 abgenommen werden. Das etwaige Vorhandensein der Abschrägungen 3b erleichtert auch diese Handlung.

## Patentansprüche

1. Vorrichtung zum Anhängen des Anhängeelements (12a) des Gummibandes (12) einer Harpune mit Gummiband an die Stange (1) der Harpune, wobei die Vorrichtung eine Verankerungsvorrichtung (2), die derart auf der Stange (1) der Harpune mit Gummiband anbringbar ist, dass sich die Stange (1) durch die Verankerungsvorrichtung hindurch erstreckt und sie (2) längs der Stange (1) gleitbar ist, Anhängemittel (6;6') zum Anhängen des Anhängelements (12a) an die Vorrichtung und einen Handgriff (7;7') umfasst und wobei die Verankerungsvorrichtung (2) in nur einer einzigen Richtung wirkt, derart dass sie (2) längs der Stange (1) in der der Wirkungsrichtung der vom Gummiband (12) aufgebrachten Gegenkraft (F) entgegengesetzten Richtung gleiten kann, aber in der Wirkungsrichtung der elastischen Gegenkraft (F) nicht gleiten kann,
**dadurch gekennzeichnet, dass** die nur in einer einzigen Richtung wirkende Verankerungsvorrichtung (2) ein Paar Einspannelemente (3) umfasst, die von einer wirksamen Stellung, in der sie (3) die Stange (1) zwischen sich einspannen, in eine Mehrzahl von unwirksamen Stellungen, in denen sie (3) die Stange (1) nicht berühren, und umgekehrt, bewegbar sind.

2. Vorrichtung nach Anspruch 1, **dadurch gekennzeichnet, dass** das Paar Einspannelemente (3) aus einem Paar eine krümme Oberfläche aufweisenden Elemente (3) besteht, die in drehbarerweise, um jeweilige Drehachsen (A) herum und von besagter wirksamen Stellung in die besagte Mehrzahl von unwirksamen Stellungen und umgekehrt, gelagert sind, wobei in dem Übergang von einer Stellung in die andere die eine krümme Oberfläche aufweisenden Elemente (3) sich immer gleichzeitig drehen, jedes um der eigenen Drehachse (A) herum, aber jedes gegenläufig gegenüber dem anderen.

3. Vorrichtung nach Anspruch 2, **dadurch gekennzeichnet, dass** die eine krümme Oberfläche aufweisenden Elemente (3) kreisförmige Scheiben sind, von denen jede eine Drehachse (A) besitzt, die nicht fluchtend mit dem eigenen geometrischen Mittelpunkt angeordnet ist.

4. Vorrichtung nach einem der Ansprüche 2 oder 3, **dadurch gekennzeichnet, dass** die nur in einer einzigen Richtung wirkende Verankerungsvorrichtung (2) ferner Zugfedern (4) umfasst, deren Federkraft dazu neigt die eine krümme Oberfläche aufweisenden Elemente (3) in ihre wirksame Stellung zu drehen.

5. Vorrichtung nach einem der Ansprüche von 2 bis 4, **dadurch gekennzeichnet, dass** die nur in einer einzigen Richtung wirkende Verankerungsvorrichtung (2) einen ersten Rahmen (2a), auf dem die eine krümme Oberfläche aufweisenden Elemente (3) gelagert sind, einen zweiten Rahmen (2b), der, zur Anpassung an der Größe der von den eine krümme Oberfläche aufweisenden Elementen (3) durchgeführten Drehungen, verformbar ist, und einen dritten Rahmen (2c;2c,2c'), auf dem der Handgriff (7;7') und die Anhängemittel (6;6') angeordnet sind, aufweist, wobei der zweite Rahmen (2b) an einem Ende in drehbarerweise, um eine Drehachse (C) herum die parallel zur Drehebene des jeweiligen eine krümme Oberfläche aufweisenden Elements (3) liegt, an den eine krümme Oberfläche aufweisenden Elementen (3) verbunden ist und an dem anderen Ende in drehbarerweise, um eine Drehachse (E) herum die senkrecht zur Drehachse (C) liegt, an dem dritten Rahmen (2c;2c,2c') verbunden ist.

6. Vorrichtung nach dem Anspruch 5, **dadurch gekennzeichnet, dass** pro eine krümme Oberfläche aufweisendes Element (3) der zweite Rahmen (2b) einen ersten Arm (9) und einen zweiten Arm (10) aufweist, wobei der erste Arm (9) in drehbarerweise, um die Drehachse (C) herum, an dem jeweiligen eine krümme Oberfläche aufweisenden Element (3) verbunden ist und der zweite Arm (10) an seinem einen ersten Ende in drehbarerweise, um die Drehachse (D) herum die senkrecht zur Drehachse (C) liegt, an dem ersten Arm (9) verbunden ist und an seinem anderen Ende in drehbarerweise, um die Drehachse (E) herum, an dem dritten Rahmen (2c) verbunden ist.

7. Vorrichtung nach dem Anspruch 6, **dadurch gekennzeichnet, dass** die Anhängemittel (6) aus einem Paar Stangen mit Doppelhaken bestehen, die in drehbarerweise, um eine Drehachse (B) herum die quer zur Stange (1) liegt, von einer angehobenen nicht wirksamen Stellung in eine abgesenkte Stellung, in der sie (6) die Verbindungsblöcke formschlussig ergreifen, die das Gummiband (12) und das Anhängeelement (12a) verbinden, auf dem dritten Rahmen (2c) gelagert sind.

8. Vorrichtung nach dem Anspruch 5, **dadurch gekennzeichnet, dass** pro eine krümme Oberfläche aufweisendes Element (3) der zweite Rahmen (2b) einen ersten Arm (9) und einen zweiten Arm (10) aufweist, wobei der erste Arm (9) in drehbarerweise, um die Drehachse (C) herum, an dem jeweiligen eine krümme Oberfläche aufweisenden Element (3) verbunden ist und der zweite Arm (10) an seinem einen ersten Ende in drehbarerweise, um die Drehachse (D) herum die senkrecht zur Drehachse (C) liegt, an dem ersten Arm (9) verbunden ist und an seinem anderen Ende in drehbarerweise, um die Drehachse (E) herum, an einem Teil (2c') des dritten Rahmens verbunden ist, der (2c') seinerseits in drehbarerweise, um eine Drehachse (G) herum die quer zur Stange (1) liegt an dem übrigen Teil des dritten Rahmens (2c) verbunden ist auf dem der Handgruff (7') angeordnet ist.

9. Vorrichtung nach dem Anspruch 8, **dadurch gekennzeichnet, dass** die Anhängemittel (6') aus einem Paar Nuten (6'a) bestehen, die in dem dritten Rahmen (2c) auf dessen zur Stange (1) gewandten Seite eingebracht sind und die in ihrer wirksamen Stellung, die durch die Drehung des dritten Rahmens (2c) um die Drehachse (C) herum erreicht wird, sich parallel zur Stange (1) erstrecken und formschlüssig die Zugstäbe (15) des Anhängeelements (12a), insbesondere die Köpfe (16) der Zugstäbe (15), aufnehmen.

10. Vorrichtung nach dem Anspruch 9, **dadurch gekennzeichnet, dass** die Nuten (6'a) in der Eindringungsrichtung der Zugstäbe (15) einen ersten und einen zweiten Abschnitt mit unterschiedlichem Querschnitt aufweisen und dass der Querschnitt des ersten Abschnitts größer als der Querschnitt des zweiten Abschnitts ist, sodass eine Anlagefläche entsteht, die als Anschlag (6'c) für eine entsprechende Anlagefläche (16a) des Kopfes (16) des jeweiligen Zugstabes (15) das in der Nut (6'a) eingesetzt ist dient.

11. Vorrichtung nach dem Anspruch 10, **dadurch gekennzeichnet, dass** zwischen den Nuten (6'a) eine mittlere Nut (6'b) vorgesehen ist, in der die Stange (1) gleitbar aufnehmbar ist.

12. Vorrichtung nach einem der Ansprüche von 2 bis 11, **dadurch gekennzeichnet, dass** die eine krümme Oberfläche aufweisenden Elemente (3) eine ringförmige Rille (3a) aufweisen.

13. Vorrichtung nach dem Anspruch 12, **dadurch gekennzeichnet, dass** von einem Rand der ringförmigen Rille (3a) ein kleines Stück Material davon abgenommen wird, damit eine Abschrägung (3b) entsteht.

14. Vorrichtung nach einem der Ansprüche von 2 bis 13, **dadurch gekennzeichnet, dass** der erste Rahmen (2a) einen Winkel bildet, sodass die jeweiligen Drehachsen (A) der eine krümme Oberfläche aufweisenden Elementen (3) nicht parallel zueinander liegen.

## Claims

1. Device for hooking up the hooking element (12a) of the elastic band (12) of an elastic-powered speargun to the rod (1) of the speargun, the device including an anchoring device (2), which is applicable to the rod (1) of the elastic-powered speargun in such a way that the rod (1) extends through the anchoring device and this (2) slides along the rod (1), hooking means (6, 6'), for hooking up the hooking element (12a) to the device, and a handle (7) and furthermore the anchoring device (2) acting in a unidirectional way, so that it (2) slides along the rod (1) in the opposite direction to that in which the opposing force (F) exercised by the elastic band (12) acts, but it does not slide in the direction concordant to the one in which the opposing elastic force (F) acts, **characterised in that** the unidirectional anchoring device (2) includes a couple of locking elements (3), which are displaceable from an operating position, in which they (3) clamp the rod (1) between each other, to a plurality of inactive positions, in which they (3) do not touch the rod (2), and vice-versa.

2. Device according to claim 1, **characterised in that** the couple of locking elements (3) consists of a couple of curved surface elements, supported in a rotatable way, around respective rotation axes (A), from said operating position to said plurality of inactive positions, and vice-versa, in the passage from one position to another one the curved surface elements (3) rotating simultaneously each around their own rotation axis (A), but each one in the opposite direction with reference to the other.

3. Device according to claim 2, **characterised in that** the curved surface elements (3) are circle-shaped discs, each having a rotation axis (A) placed out of axis with respect to the geometric centre of the disc.

4. Device according to one of the claims 2 or 3, **characterised in that** the unidirectional anchoring device (2) includes traction springs (4) whose elastic force tends to rotate the curved surface elements (3) in their operating position.

5. Device according to one of the claims 2 to 4, **characterised in that** the unidirectional anchoring device (2) presents a non-deformable first frame (2a), on which the curved surface elements (3) are supported, a second frame (2b), which is deformable in adapting to the extent of the rotations made by the curved surface elements (3), and a third frame (2c; 2c; 2c'), on which the handle (7) and the hooking means (6,6') are placed, the second frame (2b) being connected at one end to the curved surface elements (3), in a rotatable way around a rotation axis (C) which is parallel to the plane of the respective curved surface element (3), and at the other end to the third frame (2c) in a rotatable way around a rotation axis (E) which is perpendicular to the rotation axis (C).

6. Device according to claim 5, **characterised in that** for each curved surface element (3) the second frame (2b) presents a first arm (9) and a second arm (10), the first arm (9) being connected to the respective curved surface element (3), in a rotatable way around the rotation axis (C), and the second arm (10) being connected at its first end to the first arm (9), in a rotatable way around a rotation axis (D) which is perpendicular to the rotation axis (C), and at its other one end to the third frame (2c), in a rotatable way around the rotation axis (E).

7. Device according to claim 6, **characterised in that** the hooking means (6) consist of a couple of double-hook rods, which are supported on the third frame (2c) in a rotatable way around a rotation axis (B) which is transverse to the rod (1), from a raised, inactive position, to a lowered, operative position, in which they (6) seize in geometric coupling the small connection blocks which join the elastic band (12) to the hooking element (12a).

8. Device according to claim 5, **characterised in that** for each curved surface element (3) the second frame (2b) presents a first arm (9) and a second arm (10), the first arm (9) being connected to the respective curved surface element (3), in a rotatable way around the rotation axis (C), and the second arm (10) being connected at its first end to the first arm (9), in a rotatable way around a rotation axis (D) which is perpendicular to the rotation axis (C), and at its other one end, in a rotatable way around the rotation axis (E), to a part (2c') of the third frame, which (2c') is in turn connected, in a rotatable way around a rotation axis (G) which is transverse to the rod (1), to the remaining part of the third frame (2c) on which the handle (7) is placed.

9. Device according to claim 8, **characterised in that** the hooking means (6') consist of a couple of furrows (6'a) which are made in the third frame (2c), on the side thereof facing the rod (1), and extend, in their operating position reached by means of the rotation of the third frame (2c) around the rotation axis (C), in a parallel way to the rod (1), and house in geometric coupling the tie-rods (15) of the hooking element (12a), in particular the heads (16) of the tie-rods (15).

10. Device according to claim 9, **characterised in that** the furrows (6'a) have, in the penetration direction of the tie-rods (15), a first and a second segment having different cross-sections and **in that** the transverse section of the first segment is larger than the transverse section of the second segment, so that an abutment surface is present which acts as an end stop (6'c) for a corresponding abutment surface (16a) of the head (16) of the respective tie-rod (15) inserted in the furrow (6'a).

11. Device according to claim 10, **characterised in that** between the furrows (6'a) a central furrow (6'b) is provided intended to house the rod (1) in a sliding way.

12. Device according to one of the claims 2 to 11, **characterised in that** the curved surface elements (3) have an annular groove (3a).

13. Device according to claim 12, **characterised in that** on one edge of the annular groove (3a) a portion of material is removed creating a bevel (3b).

14. Device according to one of the claims 2 to 13, **characterised in that** the first frame (2a) forms an angle, so that the respective rotation axes (A) of the curved surface elements (3) are not parallel to each other.

## Revendications

1. Dispositif pour accrocher l'élément d'accrochage (12a) de l'élastique (12) d'un fusil subaquatique à élastique à la tige (1) du fusil subaquatique, le dispositif comprenant un dispositif d'ancrage (2), lequel est applicable à la tige (1) du fusil subaquatique à élastique de telle sorte que la tige (1) s'étende à travers le dispositif d'accrochage et que celui-ci (2) soit coulissant le long de la tige (1), des moyens d'ancrage (6; 6'), pour accrocher l'élément d'accrochage (12a) au dispositif, et une poignée (7), en plus du dispositif d'ancrage (2) agissant sous forme unidirectionnelle, de manière à ce que le dispositif d'ancrage (2) soit coulissant le long de la tige (1) sur le côté opposé à celui de l'action de la force antagoniste (F) exercée par l'élastique (12), mais qu'il ne soit pas coulissant sur le côté correspondant à celui de l'action de la force élastique antagoniste (F), **caractérisé par le fait que** le dispositif d'ancrage unidirectionnel (2) comprend un couple d'éléments de serrage (3), lesquels sont déplaçables d'une position opérationnelle, dans laquelle ceux-ci (3) serrent la tige (1) entre eux, à une pluralité de positions inactives, dans lesquelles ils (3) ne touchent pas la tige (2), et vice-versa.

2. Dispositif selon la revendication 1, **caractérisé par le fait que** le couple d'éléments de serrage (3) se constitue d'un couple d'éléments à surface courbe, supportés de manière rotative autour des axes de rotation (A) respectifs, de ladite position opérationnelle à ladite pluralité de positions inactives, et vice-versa, en passant d'une position à l'autre, les éléments à surface courbe (3) pivotant simultanément chacun autour du propre axe de rotation (A), mais chacun dans le sens inverse à l'autre.

3. Dispositif selon la revendication 2, **caractérisé par le fait que** les éléments à surface courbe (3) sont des disques en forme de cercle, ayant chacun un axe de rotation (A) disposé en décalage par rapport au centre géométrique du disque.

4. Dispositif selon l'une des revendications 2 ou 3, **caractérisé par le fait que** le dispositif d'ancrage unidirectionnel (2) comprend des ressorts de traction (4) dont la force élastique tend à faire pivoter les éléments à surface courbe (3) dans leur position opérationnelle.

5. Dispositif selon l'une des revendications 2 à 4, **caractérisé par le fait que** le dispositif d'ancrage unidirectionnel (2) présente un premier châssis (2a) indéformable, sur lequel sont supportés les éléments à surface courbe (3), un deuxième châssis (2b), qui est déformable s'adaptant au niveau de rotations effectuées par les éléments à surface courbe (3), et un troisième châssis (2c, 2c, 2c'), sur lequel sont disposés la poignée (7) et les moyens d'accrochage (6, 6'), le deuxième châssis (2b) étant relié par une extrémité aux éléments à surface courbe (3), de manière rotative autour d'un axe de rotation (C) parallèle au plan de l'élément respectif à surface courbe (3), et à l'autre extrémité au troisième châssis (2c) de manière rotative autour d'un axe de rotation (E) perpendiculaire à l'axe de rotation (C).

6. Dispositif selon la revendication 5, **caractérisé par le fait que** pour chaque élément à surface courbe (3), le deuxième châssis (2b) présente un premier bras (9) et un deuxième bras (10), le premier bras (9) étant relié, de manière rotative autour de l'axe de rotation (C), à l'élément respectif à surface courbe (3) et le deuxième bras (10) étant relié à une sa première extrémité, de manière rotative autour d'un axe de rotation (D) perpendiculaire à l'axe de rotation (C) au premier bras (9) et à l'autre sa extrémité, de manière rotative autour de l'axe de rotation (E), au troisième châssis (2c).

7. Dispositif selon la revendication 6, **caractérisé par le fait que** les moyens d'accrochage (6) sont constitués d'un couple de tiges à double crochet, lesquelles sont supportées sur le troisième châssis (2c) de manière rotative autour d'un axe de rotation (B) transversal à la tige (1), depuis une position élevée, inactive, jusqu'à une position abaissée, opérationnelle, dans laquelle elles (6) saisissent en accouplement géométrique les petits blocs de jonction qui unissent l'élastique (12) à l'élément d'accrochage (12a).

8. Dispositif selon la revendication 5, **caractérisé par le fait que** pour chaque élément à surface courbe (3), le deuxième châssis (2b) présente un premier bras (9) et un deuxième bras (10), le premier bras (9) étant relié, de manière rotative autour de l'axe de rotation (C), à l'élément respectif à surface courbe (3) et le deuxième bras (10) étant relié à une sa première extrémité, de manière rotative autour d'un axe de rotation (D) perpendiculaire à l'axe de rotation (C), au premier bras (9) et à l'autre sa extrémité, de manière rotative autour de l'axe de rotation (E), à une partie (2c') du troisième châssis, laquelle (2c') est à son tour reliée de manière rotative autour d'un axe de rotation (G) transversal à la tige (1), à la partie restante du troisième châssis (2c) sur laquelle est disposée la poignée (7).

9. Dispositif selon la revendication 8, **caractérisé par le fait que** les moyens d'accrochage (6') sont constitués d'un couple de sillons (6'a), lesquels sont pratiqués dans le troisième châssis (2c) sur le côté de ce dernier tourné vers la tige (1), et qu'ils s'étendent, dans leur position opérationnelle obtenue à l'aide de la rotation du troisième châssis (2c), autour de l'axe de rotation (C), parallèlement à la tige (1) et accueillent en accouplement géométrique les tirants (15) de l'élément d'accrochage (12a), en particulier les têtes (16) des tirants (15).

10. Dispositif selon la revendication 9, **caractérisé par le fait que** les sillons (6'a) présentent, dans la direction de pénétration des tirants (15), un premier et un deuxième tronçon ayant diverses sections transversales et que la section transversale du premier tronçon est plus grande que la section transversale du deuxième tronçon, de manière à former une surface de butée qui fait office de butée d'arrêt (6'c) pour une surface de butée correspondante (16a) de la tête (16) du tirant respectif (15) inséré dans le socle (6'a).

11. Dispositif selon la revendication 10, **caractérisé par le fait que**, entre les sillons (6'a) est prévu un socle central (6'b) pour recevoir de manière coulissante la tige (1).

12. Dispositif selon l'une des revendications 2 à 11, **caractérisé par le fait que** les éléments à surface courbe (3) présentent une gorge annulaire (3a).

13. Dispositif selon la revendication 12, **caractérisé par le fait que** sur un bord de la gorge annulaire (3a) est réalisée une portion de matériau créant un chanfrein (3b).

14. Dispositif selon l'une des revendications 2 à 13, **caractérisé par le fait que** le premier châssis (2a) forme un angle, de sorte que les respectifs axes de rotation (A) des éléments à surface courbe (3) ne soient pas parallèles entre eux.
